# EUROPÄISCHE PATENTSCHRIFT

(11) **EP 1 105 688 B1**
(45) Veröffentlichungstag und Bekanntmachung des Hinweises auf die Patenterteilung: **17.04.2002**
(21) Anmeldenummer: 99942817.0
(22) Anmeldetag: 07.08.1999
(51) Int. Cl.: F24H 1/12

(54) **REINIGUNGSGERÄT MIT EINER SPRÜHEINRICHTUNG**
CLEANING DEVICE WITH A SPRAY UNIT
APPAREIL DE NETTOYAGE COMPORTANT UNE UNITE DE PULVERISATION

(30) Priorität: 17.08.1998 DE 29814690 U
(43) Veröffentlichungstag der Anmeldung: 13.06.2001
(73) Patentinhaber: Alfred Kärcher GmbH & Co., 71364 Winnenden (DE)
(72) Erfinder: FRECH, Klaus, D-71404 Korb (DE); KEPPLER, Joachim, D-71364 Winnenden (DE)
(74) Vertreter: Böhme, Ulrich, Dr. Dipl.-Phys.
(86) Internationale Anmeldenummer: EP9905720
(87) Internationale Veröffentlichungsnummer: WO0011412

(56) Entgegenhaltungen:
- EP-A- 0 299 343
- DE-A- 4 024 559
- DE-A- 19 522 893
- DE-C- 4 443 798
- US-A- 3 247 359

## Beschreibung

Die Erfindung betrifft ein Reinigungsgerät mit einer Sprüheinrichtung für Flüssigkeit und/oder Dampf, dem ein beheizbarer Durchlauferhitzer zum Aufheizen und/oder Verdampfen der zu versprühenden Flüssigkeit zugeordnet ist mit einem topfförmigen Gehäuse, in dessen Außenwand Heizelemente eingebettet sind, dessen Innenraum durch eine Trennwand in zwei an einem Ende des Gehäuses miteinander in Verbindung stehende Kammern unterteilt ist, wobei an dem dieser Verbindung gegenüberliegenden Ende des Gehäuses in eine der Kammern ein Flüssigkeitszufluß eintritt und aus der anderen Kammer ein Medienabfluß austritt.

Bei einem bekannten Reinigungsgerät (DE 195 22 893 A1) wird in einen Flüssigkeitsbehälter eine von einem Deckel abstehende Heiznabe eingetaucht, die mit dem Flüssigkeitsbehälter einen Ringraum ausbildet, der von der Flüssigkeit ausgefüllt wird. Die Aufheizung erfolgt an der Außenwand der Heiznabe, wobei der Ringraum in schwer kontrollierbarer Weise von der Flüssigkeit durchströmt wird.

In der DE 40 24 559 A1 ist ein Reinigungsgerät mit einem Durchlauferhitzer beschrieben, welcher einen einfachen Hohlzylinderkörper mit außenliegender Heizwendel umfaßt, wobei durch eine in Längsrichtung des Hohlzylinderkörpers verlaufende Trennwand zwei in Reihe liegende Durchflußkanäle gebildet werden. Bei einer anderen Ausführungsform dieser Druckschrift wird in ein äußeres Rohr ein weiteres Rohr mit kleinerem Durchmesser eingeführt, um dadurch zwei hintereinanderliegende Strömungskammern zu erzeugen.

Ausgehend von diesem Stand der Technik liegt der Erfindung die Aufgabe zugrunde, ein gattungsgemäßes Reinigungsgerät so auszubilden, daß sich eine besonders kompakte Bauweise erzielen läßt, außerdem soll dabei der Ausdehnung der Flüssigkeit bei der Aufheizung Rechnung getragen werden, da dies insbesondere bei der Verdampfung von Bedeutung ist.

Diese Aufgabe wird bei einem Reinigungsgerät mit der Merkmale des Anspruchs 1 gelöst.

Bei einem in dieser Weise ausgebildeten Durchlauferhitzer erfolgt die Aufheizung an der Wand des topfförmigen Gehäuses. Die Flüssigkeit wird dabei auf einem Zwangsweg von dem Flüssigkeitszufluß durch die erste Kammer und anschließend durch die zweite Kammer zu dem Medienabfluß geführt, so daß ganz klar definierte Strömungswege durch die in Reihe geschalteten Kammern erstehen. Die spezielle Anordnung stellt auch sicher, daß die Flüssigkeit quasi im Gegenstromprinzip geführt wird, so daß nahe des Medienaustrittsbereiches, in dem möglicherweise nur noch ein geringer Wärmeübergang an das dampfförmige Medium möglich ist, in dem zufuhrnahen Bereich ein besonders guter Wärmeübergang möglich ist, da in diesen Bereich die noch kalte Flüssigkeit eintritt. Damit werden lokale Überhitzungen des Durchlauferhitzers vermieden, und dies wiederum führt zu einer besonders gleichmäßigen Übertragung der zur Verfügung stehenden Wärme auf die Flüssigkeit.

Durch die unterschiedlichen Querschnitte der beiden Kammern wird der Ausdehnung der Flüssigkeit bei der Aufheizung Rechnung getragen und insbesondere einer Verdampfung, die mit entsprechender Volumenerhöhung einhergeht.

Bei einer bevorzugten Ausführungsform kann vorgesehen sein, daß der Querschnitt der Kammer mit dem Flüssigkeitszufluß etwa halb so groß ist wie der Querschnitt der Kammer mit dem Medienabfluß.

Weiterhin kann vorgesehen sein, daß die Innenwände des Gehäuses und/oder die Trennwand zur Oberflächenvergrößerung in die Kammern weisende Vorsprünge tragen, insbesondere erstrecken sich diese Vorsprünge im wesentlichen über die gesamte Höhe der Kammern.

Bei einem bevorzugten Ausführungsbeispiel ist vorgesehen, daß das topfförmige Gehäuse mittels eines Deckels verschlossen ist, der zwischen sich und dem oberen Rand des Gehäuses eine Ringdichtung einschließt.

Dieser Deckel kann als ebene Platte ausgebildet sein.

Besonders vorteilhaft ist es, wenn der Deckel und das topfförmige Gehäuse ineinandergreifende Vor- und Rücksprünge tragen, die derart bemessen sind, daß beim Aufsetzen des Deckels auf das topfförmige Gehäuse eine Kaltverschweißung der Vor- und Rücksprünge eintritt.

Es ist weiterhin günstig, wenn der Rand des topfförmigen Gehäuses zumindest bereichsweise umgebördelt ist und dadurch den Rand des Deckels umschließt.

Weiterhin kann vorgesehen sein, daß der Deckel durch ein Spannelement gegen den oberen Rand der Trennwand gespannt ist, insbesondere kann das Spannelement eine den Deckel durchsetzende, in die Trennwand eingeschraubte Spannschraube sein.

Bei einer bevorzugten Ausführungsform ist vorgesehen, daß das topfförmige Gehäuse ein Druckgußteil ist, insbesondere kann dieses aus Aluminium bestehen.

Vorteilhaft ist es, wenn der Flüssigkeitszufluß und der Medienabfluß an der Unterseite des topfförmigen Gehäuses angeordnet sind.

Das topfförmige Gehäuse kann in beliebiger Einbaulage in dem Reinigungsgerät angeordnet werden, günstig ist eine Einbaulage, in der der Topf auf der Seite liegt, die Unterseite des Topfes also eine Seitenwand bildet. Vorzugsweise befindet sich dann der Flüssigkeitszufluß unterhalb des Medienabflusses.

Der beschriebene Durchlauferhitzer ist insbesondere geeignet für das Erhitzen/Verdampfen von kleinen Flüssigkeitsmengen, beispielsweise kann das Volumen des topfförmigen Gehäuses zwischen 10 cm3 und 100 cm3 liegen. Je nach Größe der zugeführten Wärmemenge beziehungsweise nach Durchströmungsmenge kann ein solcher Durchlauferhitzer so eingesetzt werden, daß er die durchströmende Flüssigkeitsmenge nur erhitzt, sie vollständig verdampft und damit Wasserdampf abgibt oder aber einen beliebigen Zwischenzustand erreicht, bei dem also Naßdampf abgegeben wird.

Die nachfolgende Beschreibung bevorzugter Ausführungsformen der Erfindung dient im Zusammenhang mit der Zeichnung der näheren Erläuterung. Es zeigen:
- Figur 1:: eine schematische Ansicht eines Reinigungsgeräts mit einem Durchlauferhitzer;
- Figur 2:: eine Längsschnittansicht durch einen Durchlauferhitzer gemäß Figur 1;
- Figur 3:: eine Draufsicht auf das topfförmige Gehäuse des Durchlauferhitzers in Richtung des Pfeils A in Figur 2 und
- Figur 4:: eine Ansicht des Deckels des Durchlauferhitzers der Figur 2 in Richtung des Pfeils B.

In Figur 1 ist schematisch ein Reinigungsgerät 1 mit einem ebenfalls nur schematisch wiedergegebenen Saugaggregat 2 und einer Saugleitung 3 dargestellt, dieses Reinigungsgerät kann beispielsweise ein herkömmlicher Naß-Trocken-Sauger sein.

Das Reinigungsgerät 1 umfaßt neben dem Saugaggregat 2 und der Saugleitung 3 einen Flüssigkeitsbehälter 4, der beispielsweise mit Wasser gefüllt ist, und von dem eine Versorgungsleitung 5 zu einer Pumpe 6 führt, welche Flüssigkeit aus dem Flüssigkeitsbehälter 4 dem Zufluß 7 eines Durchlauferhitzers 8 zuführt. Aus dem Durchlauferhitzer 8 tritt ein Auslaß 9 aus, der über eine Sprühleitung 10 mit einer Sprühdüse 11 verbunden ist, die in der Darstellung der Figur 1 ebenfalls nur ganz schematisch wiedergegeben ist. Diese Sprühdüse 11 kann beispielsweise auch am Ende einer bewegbaren Sprühlanze angeordnet sein.

Der Durchlauferhitzer 8 umfaßt ein topfförmiges Gehäuse 12 mit einem geschlossenen Boden 13 und einer im wesentlichen kreiszylindrischen Außenwand 14, in die ein schraubenförmig den Innenraum 15 des Gehäuses 12 umgebendes elektrisches Heizelement 16 eingebettet ist.

Der kreiszylindrische Innenraum 15 des Gehäuses 12 wird durch eine ebene Trennwand 17 in eine Zuflußkammer 18 und in eine Abflußkammer 19 unterteilt. Durch den Boden 13 hindurch tritt in die Zuflußkammer 18 der Zufluß 7 ein, ebenfalls durch den Boden 13 hindurch tritt aus der Abflußkammer 19 der Auslaß 9 aus. Der Querschnitt der Zuflußkammer 18 ist etwa halb so groß wie der Querschnitt der Abflußkammer 19, dies wird dadurch erreicht, daß die Trennwand 17 im Gehäuse 12 außermittig verläuft (Figur 3). Die Trennwand erstreckt sich nicht über die gesamte Höhe des Innenraums 15 des Gehäuses 12, sondern endet geringfügig unterhalb des oberen Rands 20 des Gehäuses 12, so daß in dem an den oberen Rand 20 anschließenden Abschnitt des Gehäuses 12 die Zuflußkammer 18 und die Abflußkammer 19 miteinander in Verbindung stehen.

Die Innenwände der Zuflußkammer 18 und der Abflußkammer 19 sind durch Vorsprünge 21, die sich über die gesamte Höhe der Zuflußkammer 18 und der Abflußkammer 19 erstrecken, gewellt ausgebildet und dadurch in ihrer Oberfläche vergrößert.

Der Innenraum 15 ist an der gegenüber dem Boden 13 angeordneten, offenen Stirnseite des Gehäuses 12 durch einen Deckel 22 in Form einer ebenen, kreisförmigen Platte verschlossen, der auf den ebenen oberen Rand 20 des Gehäuses 12 aufgelegt ist. Im oberen Rand 20 ist in eine Umfangsnut 23 eine Ringdichtung 24 eingelegt, die bei aufgesetztem Deckel 22 diesen gegenüber dem oberen Rand 20 des Gehäuses 12 abdichtet.

Der Deckel 22 trägt an seiner Unterseite vorstehende, seitliche profilierte Zapfen 25, die in entsprechende Ausnehmungen 26 im oberen Rand 20 des Gehäuses 12 eintauchen und dabei so bemessen sind, daß beim kräftigen Aufdrücken des Deckels 22 auf den oberen Rand 20 die Materialien der Zapfen 25 und des Gehäuses 12 kaltverschweißt werden. Zur zusätzlichen Sicherung kann ein sich an den ebenen oberen Rand 20 außenseitig anschließender Überstand 27 radial nach innen verformt werden, so daß die Kante 28 des Deckels 22 umgebördelt wird, diese Umbördelung kann sich über den gesamten Umfang oder nur über Teile des Umfangs erstrecken.

Schließlich erfolgt eine weitere Festlegung des Deckels 22 durch eine in der Zeichnung nicht dargestellte Spannschraube, die durch eine Öffnung 29 des Deckels 22 hindurchgesteckt und in eine Innengewindebohrung 30 der Trennwand 17 eingeschraubt wird.

Das Gehäuse 12 wird vorzugsweise als Aluminium-Druckgußteil ausgebildet, auch der Deckel 22 besteht beispielsweise aus Aluminium.

## Patentansprüche

1. Reinigungsgerät (1) mit einer Sprüheinrichtung für Flüssigkeit und/oder Dampf, dem ein beheizbarer Durchlauferhitzer (8) zum Aufheizen und/oder Verdampfen der zu versprühenden Flüssigkeit zugeordnet ist mit einem topfförmigen Gehäuse (12), in dessen Außenwand (14) Heizelemente (16) eingebettet sind, dessen Innenraum (15) durch eine Trennwand (17) in zwei an einem Ende des Gehäuses (12) miteinander in Verbindung stehende Kammern (18, 19) unterteilt ist, wobei an dem dieser Verbindung gegenüberliegenden Ende des Gehäuses (12) in eine der Kammern (18) ein Flüssigkeitszufluß (7) eintritt und aus der anderen Kammer (19) ein Medienabfluß (9) austritt, **dadurch gekennzeichnet, daß** der Innenraum (15) des Gehäuses (12) Kreiszylinderform aufweist und die Trennwand (17) eben ausgebildet ist und daß die Kammer (18), in die der Flüssigkeitszufluß (7) eintritt, einen kleineren Querschnitt aufweist als die Kammer (19), aus der der Medienabfluß (9) austritt.

2. Reinigungsgerät nach Anspruch 1, **dadurch gekennzeichnet, daß** der Querschnitt der Kammer (18) mit dem Flüssigkeitszufluß (7) etwa halb so groß ist wie der Querschnitt der Kammer (19) mit dem Medienabfluß (9).

3. Reinigungsgerät nach einem der voranstehenden Ansprüche, **dadurch gekennzeichnet, daß** die Innenwände des Gehäuses (12) und/oder die Trennwand (17) zur Oberflächenvergrößerung in die Kammern (18, 19) weisende Vorsprünge (21) tragen.

4. Reinigungsgerät nach Anspruch 3, **dadurch gekennzeichnet, daß** die Vorsprünge (21) sich im wesentlichen über die gesamte Höhe der Kammern (18, 19) erstrecken.

5. Reinigungsgerät nach einem der voranstehenden Ansprüche, **dadurch gekennzeichnet, daß** das topfförmige Gehäuse (12) mittels eines Deckels (22) verschlossen ist, der zwischen sich und dem oberen Rand (20) des Gehäuses (12) eine Ringdichtung (24) einschließt.

6. Reinigungsgerät nach Anspruch 5, **dadurch gekennzeichnet, daß** der Deckel (22) als ebene Platte ausgebildet ist.

7. Reinigungsgerät nach Anspruch 5 oder 6, **dadurch gekennzeichnet, daß** der Deckel (22) und das topfförmige Gehäuse (12) ineinandergreifende Vor- und Rücksprünge (25; 26) tragen, die derart bemessen sind, daß beim Aufsetzen des Deckels (22) auf das topfförmige Gehäuse (12) eine Kaltverschweißung der Vor- und Rücksprünge (25; 26) eintritt.

8. Reinigungsgerät nach einem der Ansprüche 5 bis 7, **dadurch gekennzeichnet, daß** der Rand (27) des topfförmigen Gehäuses (12) zumindest bereichsweise umgebördelt ist und dadurch den Rand (28) des Deckels (22) umschließt.

9. Reinigungsgerät nach einem der Ansprüche 5 bis 8, **dadurch gekennzeichnet, daß** der Deckel (22) durch ein Spannelement gegen den oberen Rand der Trennwand (17) gespannt ist.

10. Reinigungsgerät nach Anspruch 9, **dadurch gekennzeichnet, daß** das Spannelement eine den Deckel (22) durchsetzende, in die Trennwand (17) eingeschraubte Spannschraube ist.

11. Reinigungsgerät nach einen der voranstehenden Ansprüche, **dadurch gekennzeichnet, daß** das topfförmige Gehäuse (12) ein Druckgußteil ist.

12. Reinigungsgerät nach einem der voranstehenden Ansprüche, **dadurch gekennzeichnet, daß** das topfförmige Gehäuse (12) aus Aluminium besteht.

13. Reinigungsgerät nach einem der voranstehenden Ansprüche, **dadurch gekennzeichnet, daß** der Flüssigkeitszufluß (7) und der Medienabfluß (9) an der Unterseite des topfförmigen Gehäuses (12) angeordnet sind.

14. Reinigungsgerät nach einem der voranstehenden Ansprüche, **dadurch gekennzeichnet, daß** das Innenvolumen des topfförmigen Gehäuses (12) zwischen 10 cm³ und 100 cm³ liegt.

15. Reinigungsgerät nach einem der voranstehenden Ansprüche, **dadurch gekennzeichnet, daß** das topfförmige Gehäuse in Seitenlage eingebaut ist.

16. Reinigungsgerät nach Anspruch 15, **dadurch gekennzeichnet, daß** der Flüssigkeitszufluß (7) unterhalb des Medienabflusses (9) angeordnet ist.

## Claims

1. A cleaning device (1) with a spray unit for liquid and/or steam, a heatable flow heater (8) for heating and/or vaporising the liquid to be sprayed being associated with the cleaning device (1) and comprising a pot-shaped housing (12), in the outer wall (14) of which heating elements (16) are embedded and the interior (15) of which is divided by a partition (17) into two chambers (18, 19) connected to one another at one end of the housing (12), wherein, at the end of the housing (12) opposite this connection, a liquid inlet (7) leads into one of the chambers (18) and a media outlet (9) leads out of the other chamber (19), **characterised in that** the interior (15) of the housing (12) has a circular cylindrical shape and the partition (17) is flat, and **in that** the chamber (18), into which the liquid inlet (7) leads, has a smaller cross-section than the chamber (19), out of which the media outlet (9) leads.

2. A cleaning device according to claim 1, **characterised in that** the cross-section of the chamber (18) with the liquid inlet (7) is approximately half as great as the cross-section of the chamber (19) with the media outlet (9).

3. A cleaning device according to either one of the preceding claims, **characterised in that** the inner walls of the housing (12) and/or the partition (17) carry projections (21) extending into the chambers (18, 19) to increase the surface area.

4. A cleaning device according to claim 3, **characterised in that** the projections (21) extend substantially over the entire height of the chambers (18, 19).

5. A cleaning device according to any one of the preceding claims, **characterised in that** the pot-shaped housing (12) is closed by means of a cover (22) enclosing a ring seal (24) between itself and the upper edge (20) of the housing (12).

6. A cleaning device according to claim 5, **characterised in that** the cover (22) is formed as a flat plate.

7. A cleaning device according to claim 5 or 6, **characterised in that** the cover (22) and the pot-shaped housing (12) carry mutually engaging projections and recesses (25; 26), the dimensions of which are such that, when the cover (22) is placed onto the pot-shaped housing (12), cold welding of the projections and recesses (25; 26) takes place.

8. A cleaning device according to any one of claims 5 to 7, **characterised in that** the edge (27) of the pot-shaped housing (12) is at least partly flanged, thereby enclosing the edge (28) of the cover (22).

9. A cleaning device according to any one of claims 5 to 8, **characterised in that** the cover (22) is clamped against the upper edge of the partition (17) by a clamping member.

10. A cleaning device according to claim 9, **characterised in that** the clamping member is a clamping screw extending through the cover (22) and screwed into the partition (17).

11. A cleaning device according to any one of the preceding claims, **characterised in that** the pot-shaped housing (12) is a diecast part.

12. A cleaning device according to any one of the preceding claims, **characterised in that** the pot-shaped housing (12) comprises aluminium.

13. A cleaning device according to any one of the preceding claims, **characterised in that** the liquid inlet (7) and the media outlet (9) are arranged on the underside of the pot-shaped housing (12).

14. A cleaning device according to any one of the preceding claims, **characterised in that** the volume of the pot-shaped housing (12) is between 10 cm³ and 100 cm³.

15. A cleaning device according to any one of the preceding claims, **characterised in that** the pot-shaped housing is installed on its side.

16. A cleaning device according to claim 15, **characterised in that** the liquid inlet (7) is arranged below the media outlet (9).

## Revendications

1. Appareil de nettoyage (1) avec un dispositif de pulvérisation pour liquide et/ou vapeur, auquel est associé un chauffe-eau rapide (8) pour chauffer et/ou évaporer le liquide à pulvériser, et avec un boîtier (12) en forme de pot, dans la paroi extérieure (14) duquel sont noyés des éléments de chauffage (16) et dont l'espace intérieur (15) est subdivisé par une paroi de séparation (17) en deux chambres (18, 19) en communication l'une avec l'autre à une extrémité du boîtier (12), une arrivée de liquide (7) entrant à l'extrémité du boîtier (12) opposée à cette communication jusque dans l'une des chambres (18) et une évacuation de médias (9) sortant hors de l'autre chambre (19), **caractérisé en ce que** l'espace intérieur (15) du boîtier (12) présente une forme cylindrique circulaire et la paroi de séparation (17) est réalisée plane, et **en ce que** la chambre (18) dans laquelle entre l'arrivée de liquide (7) présente une section transversale plus petite que la chambre (19) hors de laquelle sort l'évacuation de médias (9).

2. Appareil de nettoyage selon la revendication 1, **caractérisé en ce que** la section transversale de la chambre (18) avec l'arrivée de liquide (7) est approximativement deux fois moins grande que la section transversale de la chambre (19) avec l'évacuation de médias (9).

3. Appareil de nettoyage selon l'une quelconque des revendications précédentes, **caractérisé en ce que**, pour agrandir la surface, les parois intérieures du boîtier (12) et/ou la paroi de séparation (17) portent des saillies (21) orientées dans les chambres (18, 19).

4. Appareil de nettoyage selon la revendication 3, **caractérisé en ce que** les saillies (21) s'étendent sensiblement sur toute la hauteur des chambres (18, 19).

5. Appareil de nettoyage selon l'une quelconque des revendications précédentes, **caractérisé en ce que** le boîtier (12) en forme de pot est fermé au moyen d'un couvercle (22) qui enferme un joint annulaire (24) entre lui-même et le bord supérieur (20) du boîtier (12).

6. Appareil de nettoyage selon la revendication 5, **caractérisé en ce que** le couvercle (22) est réalisé sous forme de plaque plane.

7. Appareil de nettoyage selon l'une ou l'autre des revendications 5 et 6, **caractérisé en ce que** le couvercle (22) et le boîtier (12) en forme de pot portent des saillies et des retraits (25 ; 26) s'engageant les unes dans les autres et qui ont des dimensions telles que lorsqu'on pose le couvercle (22) sur le boîtier (23) en forme de pot, il se produit un soudage à froid des saillies et des retraits (25 ; 26).

8. Appareil de nettoyage selon l'une quelconque des revendications 5 à 7, **caractérisé en ce que** le bord (27) du boîtier (12) en forme de pot est rabattu au moins par zones et **en ce qu'**il entoure ainsi le bord (28) du couvercle (22).

9. Appareil de nettoyage selon l'une quelconque des revendications 5 à 8, **caractérisé en ce que** le couvercle (22) est serré par un élément de serrage contre le bord supérieur de la paroi de séparation (17).

10. Appareil de nettoyage selon la revendication 9, **caractérisé en ce que** l'élément de serrage est une vis de serrage traversant le couvercle (22) et vissée dans la paroi de séparation (17).

11. Appareil de nettoyage selon l'une quelconque des revendications précédentes, **caractérisé en ce que** le boîtier (12) en forme de pot est une pièce moulée sous pression.

12. Appareil de nettoyage selon l'une quelconque des revendications précédentes, **caractérisé en ce que** le boîtier (12) en forme de pot est en aluminium.

13. Appareil de nettoyage selon l'une quelconque des revendications précédentes, **caractérisé en ce que** l'arrivée de liquide (7) et l'évacuation de médias (9) sont agencées sur la face inférieure du boîtier (12) en forme de pot.

14. Appareil de nettoyage selon l'une quelconque des revendications précédentes, **caractérisé en ce que** le volume intérieur du boîtier (12) en forme de pot est entre 10 cm³ et 100 cm³.

15. Appareil de nettoyage selon l'une quelconque des revendications précédentes, **caractérisé en ce que** le boîtier en forme de pot est monté en position latérale.

16. Appareil de nettoyage selon l'une quelconque des revendications précédentes, **caractérisé en ce que** l'arrivée de liquide (7) est agencée en dessous de l'évacuation de médias (9).
